# EUROPÄISCHE PATENTSCHRIFT

(11) **EP 0 440 576 B1**
(45) Veröffentlichungstag und Bekanntmachung des Hinweises auf die Patenterteilung: **22.06.1994**
(21) Anmeldenummer: 91810019.9
(22) Anmeldetag: 11.01.1991
(51) Int. Cl.: B41F 17/00

(54) **Vorrichtung zum Entwerten von auf Druckträgern gedruckten Wertscheindrucken**
Device for invalidating valuable documents
Dispositif à invalider de documents de valeur

(30) Priorität: 17.01.1990 CH 139/90
(43) Veröffentlichungstag der Anmeldung: 07.08.1991
(73) Patentinhaber: DE LA RUE GIORI S.A., 1003 Lausanne (CH)
(72) Erfinder: Barrois, Claus Dieter, W-8771 Erlenbach (DE); Dieterich, Philipp A., W-8701 Randersacker (DE)
(74) Vertreter: Jörchel, Dietrich R.A.

(56) Entgegenhaltungen:
- EP-A- 0 167 196
- DE-B- 1 121 625

## Beschreibung

Die Erfindung bezieht sich auf eine Vorrichtung zum Entwerten von auf Druckträgern gedruckten Wertscheindrucken mit wenigstens einem Farbreservoir und mit wenigstens einer Einrichtung zum Aufbringen von Farbe auf als Fehldrucke erkannte Wertscheindrucke.

Eine derartige Entwertungsvorrichtung in Form eines Entwertungsdruckwerks wird in der EP-B 0 167 196 der gleichen Anmelderin im Rahmen eines Verfahrens zum Verarbeiten von Wertscheinbahnen oder Wertscheinbogen zu Wertscheinbündeln erwähnt. Gemäss diesem Verfahren werden mit Wertscheindrucken bedruckte Druckträger in Form von Wertscheinbahnen oder Wertscheinbogen, deren Wertscheindrucke matrizenförmig in Querreihen und Längsreihen angeordnet sind, zunächst daraufhin inspiziert, ob Fehldrucke vorhanden sind. Die als Fehldrucke erkannten Wertscheindrucke werden mit einer von einem Detektor lesbaren Markierung versehen. Zur Verarbeitung laufen die Druckträger an einem Lesegerät vorbei, das zur Kontrolle aller Längsreihen so viele Detektoren aufweist, wie Längsreihen vorhanden sind. Diese Detektoren lesen die Markierungen auf den Fehldrucken und geben deren Positionen in einen Rechner ein, wo diese Fehldruckpositionen gespeichert werden. Dann gelangen die Druckträger in das Entwertungsdruckwerk, welches von diesem Rechner gesteuert wird und alle Fehldrucke mit einem Entwertungsaufdruck bedruckt. Anschliessend durchlaufen die Druckträger eine Numeriermaschine, in welcher nur die einwandfreien Wertscheindrucke fortlaufend numeriert werden. Danach werden die Druckträger in Einzelwertscheine zerschnitten und die durch den Entwertungsaufdruck eindeutig als Ausschuss gekennzeichneten Fehldrucke ausgesondert, während die einwandfreien Wertscheine zu Bündeln mit kompletter Nummernsequenz zusammengefasst werden. Der nähere Aufbau dieses Entwertungsdruckwerks und die Art und Weise seiner Steuerung sind in der EP-B-0 167 196 nicht beschrieben.

Man kennt bereits Entwertungsvorrichtungen, die mit gesteuerten Farbspritzdüsen arbeiten, so dass also der vorbeibewegte Druckträger die Vorrichtung nicht mechanisch zu berühren braucht. Allerdings haben diese Farbspritzdüsen den Nachteil, dass sie leicht verstopfen, insbesondere durch die bei längerer Ruhezeit oder Betriebsunterbrechung trocknende Farbe, so dass eine häufige Reinigung und Wartung erforderlich ist.

Der vorliegenden Erfindung liegt die Aufgabe zugrunde, eine berührungslos arbeitende verbesserte Entwertungsvorrichtung der genannten Art zu schaffen, bei welcher eine Verstopfung durch trocknende Farbe praktisch ausgeschlossen ist, welche einfach aufgebaut und zu steuern und ausserdem leicht zu warten ist.

Diese Aufgabe wird erfindungsgemäss durch die im kennzeichnenden Teil des Anspruchs 1 angegebenen Merkmale gelöst.

Bei der Vorrichtung nach der Erfindung werden enge düsenartige Oeffnungen zum Durchtritt der Farbe und damit mögliche Verstopfungen mit Sicherheit vermieden. Ausserdem taucht das Schleuderrad nur während der sehr kurzen Zeitspanne des eigentlichen Entwertungsvorgangs in die Farbe ein, befindet sich sonst jedoch stets ausserhalb der Farbe, so dass sich keine unerwünschte Farbschicht auf diesem Schleuderrad ansetzen kann. Die Bedingungen bei jeder Entwertung sind daher gleich und werden nicht bei längerem Betrieb durch eine zunehmende Farbverschmutzung des Schleuderrades geändert.

Vorzugsweise ist ausserdem noch eine verstellbare Rakel vorgesehen, welche in der Ruhestellung der Wanne am Schleuderrad anliegt und die an diesem anhaftende Farbe abstreift, während in der Arbeitsstellung die Rakel vom Schleuderrad entfernt ist.

Weitere zweckmässige Ausgestaltungen der Erfindung ergeben sich aus den abhängigen Patentansprüchen.

Die Erfindung wird anhand der Zeichnungen an einem Ausführungsbeispiel näher erläutert. Es zeigen:
Figur 1 eine Seitenansicht einer Vorrichtung nach der Erfindung, im Schnitt längs der Linie I-I nach Figur 2, welcher das Innere einer von mehreren Entwertungseinheiten der Vorrichtung darstellt,
Figur 2 eine Ansicht der Vorrichtung im Sinne des Pfeils II nach Figur 1
Figur 3 eine Seitenansicht eines einzelnen Schleuderrades der Vorrichtung nach den Figuren 1 und 2 und
Figur 4 einen Axialschnitt des Schleuderrades nach Figur 3 zusammen mit der schematischen Darstellung der verstellbaren Rakel und der auf der gegenüberliegenden Seite fortgeschleuderten Farbe.

Nach den Figuren 1 und 2 weist die Vorrichtung mehrere nebeneinander angeordnete Entwertungseinheiten E auf, die alle gleich aufgebaut sind und an denen Druckträger im Sinne des Pfeils (Fig. 1) vorbeigeführt werden, die über einen Transportzylinder 14 verlaufen. Im betrachteten Beispiel handelt es sich um einen Druckträger P in Form einer Papierbahn, auf welcher Wertscheindrucke, beispielsweise Banknoten- oder Briefmarkendrucke, matrizenförmig in Längs- und Querreihen gedruckt sind. Dabei sind so viele Entwertungseinheiten E vorgesehen, wie die Papierbahn in Transportrichtung verlaufende Längsreihen aufweist, wobei je eine Entwertungseinheit E vor jeder Längsreihe justiert angeordnet ist. Die Vorrichtung nach Figur 2 zeigt vier Entwertungseinheiten E, wobei die linke Entwertungseinheit im Abstand von den übrigen dargestellt ist, um zu veranschaulichen, dass ihre Positionen individuell einstellbar sind.

Nach Figur 1 besteht jede Entwertungseinheit E aus einem Gestell 1, einer vertikal verschiebbaren Wanne 3 zur Aufnahme von Farbe 4, einem Schleuderrad 7, das auf einer oberhalb der Wanne 3 installierten horizontalen Antriebswelle 8 sitzt und von einer am Gestell 1 befestigten Haube 9 abgedeckt wird, und aus einer vertikal verstellbaren Blende 11. Alle Gestelle 1 der Vorrichtung sind auf einer gemeinsamen Traverse 2, welche parallel zur Achse des Transportzylinders 14 orientiert ist, verschiebbar angeordnet und können in der gewünschten Position durch je eine Schraube 2a fixiert werden. Die Schleuderräder 7 aller Entwertungseinheiten E sitzen auf einer gemeinsamen Antriebswelle 8 und rotieren ständig.

Nach den Figuren 3 und 4 weist jedes Schleuderrad 7 einen umfangsnahen Bereich 7a in Form einer dünnen Scheibe auf, welcher an einer wesentlich dickeren Nabe 7b angeformt ist, die ihrerseits drehfest auf der allen Schleuderrädern 7 gemeinsamen Antriebswelle 8 sitzt. Im Falle, dass es sich bei den Wertscheindrucken um Briefmarkendrucke handelt, ist die Vorrichtung nach den Figuren im Masstab 1:1 dargestellt, das heisst, der scheibenförmige, umfangsnahe Bereich 7a des Schleuderrads hat eine Dicke von nur etwa 2 mm, während die Breite eines Gestells 1 ungefähr 18 mm beträgt.

Nach Figur 1 ist die Wanne 3 mit Hilfe eines Stellglieds 6 vertikal zwischen einer angehobenen Arbeitsstellung, die mit ausgezogenen Linien dargestellt ist, und einer abgesenkten Ruhestellung 3′ verstellbar, welche strichpunktiert angedeutet ist. Im betrachteten Beispiel ist das Stellglied 6 ein druckmittelbetätigter Zylinder, und zwar ein pneumatischer Zylinder. In der angehobenen Arbeitsstellung der Wanne 3 ist das Farbniveau 5 so hoch, dass das Schleuderrad 7 mit seinem Bereich 7a in die Farbe 4 eintaucht. In der abgesenkten Ruhestellung der Wanne 3 liegt dagegen das Farbniveau 5′ so tief, dass das Schleuderrad 7 nicht in die Farbe 4 eintaucht.

Die Haube 9 hat einen geneigten, im kleinen Abstand vor dem Umfang des Transportzylinders 14 liegenden Wandabschnitt 9a, der eine Oeffnung 10 aufweist. Die Blende 11 ist im betrachteten Beispiel am Boden 3b der Wanne 3 befestigt und besteht aus einer im wesentlichen vertikal orientierten schmalen Platte, deren oberer Bereich mit einer Durchbrechung 12 versehen und abgewinkelt ist, so dass er parallel zum geneigten Wandabschnitt 9a der Haube 9 verläuft. In der Arbeitsstellung der Wanne 3 befindet sich die Durchbrechung 12 der mit durchgehenden Linien gezeichneten Blende 11 in Flucht mit der Oeffnung 10 der Haube 9; in der Ruhestellung der Wanne 3 dagegen wird die Oeffnung 10 durch die strichpunktiert angedeutete Blende 11 abgedeckt. Durch einen seitlichen Stutzen 3a der Wanne 3, welcher als Zu- und Ueberlauf dient und ein Langloch 1a des Gestells 1 durchsetzt, wird der Wanne 3 stets Farbe 4 in ausreichender Menge derart zugeführt, dass die Höhe des Farbniveaus innerhalb der Wanne 3 wenigstens näherungsweise konstant bleibt.

Im betrachteten Beispiel ist ausserdem eine Rakel 13 vorgesehen, welche auf der der Blende 11 gegenüberliegenden Seite des Schleuderrads 7 mit diesem zusammenwirkt und den oberen, abgewinkelten Teil eines sonst im wesentlichen vertikal orientierten Ständers 14 bildet, der ebenfalls am Boden 3b der Wanne 3 befestigt ist. Das Profil dieser Rakel 13 ist dem Profil des Schleuderrades 7 angepasst und hat daher im betrachteten Beispiel, wie in Figur 4 dargestellt, einen Schlitz 13a, dessen Breite der Dicke des umfangsnahen Bereich 7a des Schleuderrads 7 angepasst ist. In der Arbeitsstellung der Wanne 3 ist die mit dieser Wanne 3 verstellbare Rakel 13 so weit angehoben, dass sie von dem im Sinne des gebogenen Pfeils nach Figur 1 rotierenden Schleuderrad 7 entfernt ist, in der Ruhestellung der Wanne 3 dagegen liegt die Rakel 13 am Schleuderrad 7 an, indem der Bereich 7a in den Schlitz 13a eingreift, so dass die Farbe vom Schleuderrad 7 abgestreift wird, wenn es aus der Wanne 3 auftaucht.

Die Stellglieder 6 werden beim Betrieb der Vorrichtung individuell mittels nicht dargestellter Steuerventile als Funktion der Positionen derjenigen Wertscheindrucke auf der Papierbahn gesteuert, welche als Fehldrucke erkannt wurden und daher durch aufgespritzte Farbe entwertet werden sollen. Jedesmal, wenn ein zu entwertender Fehldruck in einer oder mehreren der Längsreihen der Papierbahn die betreffende Entwertungseinheit E passiert, das heisst vor der betreffenden Oeffnung 10 vorbeibewegt wird, hebt das dann kurzzeitig betätigte Stellglied 6 die bis dahin in ihrer unteren Ruhestellung befindliche Wanne 3 in ihre obere Arbeitsstellung an. Dadurch gibt die Blende 11 die Oeffnung 10 frei, die Rakel 13 wird vom Schleuderrad 7 entfernt und dieses Schleuderrad 7 taucht nunmehr in die Farbe 4 ein, so dass die vom Umfang des Schleuderrads 7 fortgeschleuderte, in Figur 1 schematisch angedeutete Farbe durch die Durchbrechung 12 und die Oeffnung 10 hindurch auf den betreffenden Wertscheindruck aufgespritzt wird. Bevor der folgende, nicht zu entwertende Wertscheindruck die Oeffnung 10 passiert, bringt das Stellglied 6 die Wanne 3 wieder in ihre untere Ruhestellung, so dass das Farbniveau unter das Schleuderrad 7 absinkt und die Blende 11 die Oeffnung 10 abdeckt; die dann noch vom Schleuderrad 7 fortgeschleuderte Farbe kann daher nicht mehr aus der Haube 9 austreten. Gleichzeitig streift die dann am Schleuderrad 7 anliegende Rakel 13 die noch anhaftende Farbe ab, so dass sich in der Ruhestellung der Vorrichtung keine verdickenden bzw. trocknenden Farbschichten am Schleuderrad 7 festsetzen können.

In der Darstellung nach Figur 2 nimmt nur die Wanne 3 der zweiten Entwertungseinheit E von rechts ihre Ruhestellung ein, während die Wannen 3 der übrigen Entwertungseinheiten ihre angehobene Arbeitsstellung einnehmen.

Wenn mehrere unmittelbar aufeinanderfolgende Wertscheindrucke einer Längsreihe zu entwerten sind, dann bleibt selbstverständlich die betreffende Wanne 3 während der entsprechenden Zeitspanne in ihrer angehobenen Arbeitsstellung. So ist es beispielsweise im Falle von Briefmarkenbögen möglich, bei Bedarf eine gesamte Längsreihe zu entwerten.

Die individuelle Steuerung der Stellglieder 6 geschieht vorteilhafterweise, wie in der Beschreibungseinleitung erwähnt, durch einen Rechner, in welchem die Positionen der zu entwertenden Wertscheindrucke auf den Druckträgern gespeichert werden und welcher zum korrekten Zeitpunkt das Steuerventil des betreffenden Stellglieds 6 vorübergehend öffnet. Die Speicherung der Fehldruckpositionen im Rechner erfolgt, wie ebenfalls in der Beschreibungseinleitung erwähnt, beispielsweise durch optische Detektoren, welche die zuvor aufgrund einer visuellen Inspektion mit Markierungen versehenen Wertscheindrucke lokalisieren, oder durch Prüfdetektoren, welche automatisch eine Qualitätskontrolle der Wertscheindrucke vornehmen und die Positionen festgestellter Fehldrucke zur Speicherung in den Rechner eingeben.

Die Erfindung ist nicht auf das beschriebene Ausführungsbeispiel beschränkt, sondern lässt hinsichtlich der Ausbildung und Anordnung des Stellglieds, des Schleuderrads, der Blende und der Rakel mannigfache Varianten zu. So könnten die Blende und die Rakel auch durch eigene, synchron mit der Wanne bewegte Stellglieder verschoben werden, wobei beispielsweise die Bewegung der Rakel im wesentlichen horizontal erfolgen könnte. Natürlich kann es sich bei den Druckträgern auch um Wertscheinbögen oder um einzelne Wertscheine handeln.

## Patentansprüche

1. Vorrichtung zum Entwerten von auf Druckträgern gedruckten Wertscheindrucken mit wenigstens einem Farbreservoir und mit wenigstens einer Einrichtung zum Aufbringen von Farbe auf als Fehldrucke erkannte Wertscheindrucke, dadurch gekennzeichnet, dass das Farbreservoir eine in einem Gestell (1) vertikal verschiebbar installierte Wanne (3) ist, die durch ein gesteuertes Stellglied (6) zwischen einer unteren Ruhestellung und einer oberen Arbeitsstellung verstellbar ist, dass die Einrichtung zum Aufbringen der Farbe ein beim Betrieb ständig rotierendes Schleuderrad (7) ist, welches im Gestell (1) oberhalb der Wanne (3) auf einer horizontalen Antriebswelle (8) sitzt und von einer Haube (9) abgedeckt ist, die eine Oeffnung (10) aufweist, vor welcher die Druckträger (P) vorbeibewegt werden, dass sich dieses Schleuderrad (7) in der Ruhestellung der Wanne (3) oberhalb des Farbniveaus (5′) befindet, dagegen in der Arbeitsstellung der Wanne (3) in die Farbe (4) eintaucht, und dass eine verstellbare Blende (11) vorgesehen ist, die synchron mit der Wanne (3) bewegbar ist und in deren Arbeitsstellung die Oeffnung (10) der Haube (9) freigibt, in der Ruhestellung der Wanne (3) diese Oeffnung (10) jedoch abdeckt.

2. Vorrichtung nach Anspruch 1, dadurch gekennzeichnet, dass in dem Gestell (1) ausserdem eine verstellbare, mit dem Schleuderrad (7) zusammenwirkende Rakel (13) mit einem dem Profil des Schleuderrades angepassten Profil vorgesehen ist und dass diese Rakel (13) in der Ruhestellung der Wanne (3) am Schleuderrad (7) anliegt, vorzugsweise in dessen Drehrichtung gesehen vor der Oeffnung (10), dagegen in der Arbeitsstellung der Wanne (3) vom Schleuderrad entfernt ist.

3. Vorrichtung nach Anspruch 2, dadurch gekennzeichnet, dass die Rakel (13) an einem an der Wanne (3) befestigten Ständer (14) angebracht ist.

4. Vorrichtung nach einem der Ansprüche 1 bis 3, dadurch gekennzeichnet, dass der umfangsnahe Bereich (7a) des Schleuderrades (7), welcher in der Arbeitsstellung der Wanne (3) wenigstens teilweise in die Farbe eintaucht, aus einer dünnen kreisringförmigen Scheibe besteht, deren Dicke 1 bis 3 mm, vorzugsweise ungefähr 2mm, beträgt.

5. Vorrichtung nach den Ansprüchen 2 bis 4, dadurch gekennzeichnet, dass die Rakel (13) mit einem an ihrer Vorderkante mündenden Schlitz (13a) versehen ist, dessen Breite der Dicke des umfangsnahen Bereichs (7a) des Schleuderrades (7) angepasst ist.

6. Vorrichtung nach einem der Ansprüche 1 bis 5, dadurch gekennzeichnet, dass die Blende (11) eine an der Wanne (3), vorzugsweise an deren Boden (3b), befestigte Platte ist, deren oberer Bereich vor der Oeffnung (10) der Haube (9) liegt und mit einer Durchbrechung (12) versehen ist, welche nur in der Arbeitsstellung der Wanne (3) mit der Oeffnung (10) der Haube (9) fluchtet, wobei vorzugsweise der die Oeffnung (10) aufweisende Wandabschnitt (9a) der Haube (9) geneigt ist und der obere, die Durchbrechung (12) aufweisende Bereich der Blende (11) dazu parallel verläuft.

7. Vorrichtung nach einem der Ansprüche 1 bis 6, dadurch gekennzeichnet, dass das Stellglied (6) ein über ein Steuerventil gesteuerter druckmittelbetätigter Zylinder ist.

8. Vorrichtung nach einem der Ansprüche 1 bis 7, zum Entwerten von auf Druckträgern in Längs- und Querreihen gedruckten Wertscheindrucken, wobei die Längsreihen in Bewegungsrichtung der Druckträger verlaufen, dadurch gekennzeichnet, dass so viele, jeweils mit Wanne (3), Stellglied (6), Schleuderrad (7) und Blende (11) sowie gegebenenfalls mit Rakel (13) ausgerüstete Gestelle (1) nebeneinanderliegend angeordnet sind, wie Längsreihen von Wertscheindrucken auf dem Druckträger vorgesehen sind, dass die Breite jedes Gestells (1) höchstens gleich der Breite einer Längsreihe der Wertscheindrucke ist und dass die Bewegungen aller Wannen individuell als Funktion der in einer oder in mehreren Längsreihen vorhandenen Fehldrucke steuerbar sind.

9. Vorrichtung nach Anspruch 8, dadurch gekennzeichnet, dass alle Gestelle (1) auf einer gemeinsamen Traverse (2) justierbar befestigt sind und alle Schleuderräder (7) auf einer gemeinsamen Antriebswelle (8) sitzen.

## Claims

1. Apparatus for invalidating security prints printed on print carriers, with at least one ink reservoir and with at least one device for applying ink to security prints detected as misprints, characterized in that the ink reservoir is a trough (3) which is installed so as to be vertically displaceable in a stand (1) and which is adjustable by means of a controlled actuating member (6) between a lower position of rest and an upper working position, in that the device for applying the ink is a centrifugal wheel (7) which continuously rotates during operation and which is arranged in the stand (1) above the trough (3) on a horizontal drive shaft (8) and is covered by a cowl (9) having an orifice (10), in front of which the print carriers (P) are moved past, in that this centrifugal wheel (7) is located above the ink level (5′) in the position of rest of the trough (3), but dips into the ink (4) in the working position of the trough (3), and in that there is an adjustable shutter (11) which is movable in synchronism with the trough (3) and which exposes the orifice (10) of the cowl (9) in the working position of the trough (3), but covers this orifice (10) in the position of rest of the latter.

2. Apparatus according to Claim 1, characterized in that, furthermore, in the stand (1) there is an adjustable doctor (13) interacting with the centrifugal wheel (7) and having a profile matched to the profile of the centrifugal wheel, and in that this doctor (13) bears against the centrifugal wheel (7) in the position of rest of the trough (3), preferably in front of the orifice (10), as seen in the direction of rotation of the said wheel, but is removed from the centrifugal wheel in the working position of the trough (3).

3. Apparatus according to Claim 2, characterized in that the doctor (13) is mounted on a post (14) fastened to the trough (3).

4. Apparatus according to one of Claims 1 to 3, characterized in that the circumferential region (7a) of the centrifugal wheel (7), which dips at least partially into the ink in the working position of the trough (3), consists of a thin annular disk, the thickness of which is 1 to 3 mm, preferably approximately 2 mm.

5. Apparatus according to Claims 2 to 4, characterized in that the doctor (13) is equipped with a slot (13a) which opens out at its front edge and the width of which is matched to the thickness of the circumferential region (7a) of the centrifugal wheel (7).

6. Apparatus according to one of Claims 1 to 5, characterized in that the shutter (11) is a plate which is fastened to the trough (3), preferably to its bottom (3b), and the upper region of which is located in front of the orifice (10) of the cowl (9) and has a perforation (12) which only in the working position of the trough (3) is aligned with the orifice (10) of the cowl (9), the wall portion (9a) of the cowl (9) having the orifice (10) preferably being inclined, and the upper region of the shutter (11) having the perforation (12) extending parallel to this.

7. Apparatus according to one of Claims 1 to 6, characterized in that the actuating member (6) is a cylinder operated by pressure medium and controlled via a control valve.

8. Apparatus according to one of Claims 1 to 7, for invalidating security prints printed in longitudinal and transverse rows on print carriers, the longitudinal rows extending in the direction of movement of the print carriers, characterized in that as many stands (1), each equipped with a trough (3), actuating member (6), centrifugal wheel (7), shutter (11) and, if appropriate, doctor (13), are arranged next to one another as there are longitudinal rows of security prints on the print carrier, in that the width of each stand (1) is at most equal to the width of one longitudinal row of the security prints, and in that the movements of all the troughs can be controlled individually as a function of the misprints present in one or more longitudinal rows.

9. Apparatus according to Claim 8, characterized in that all the stands (1) are fastened adjustably on a common crossmember (2), and all the centrifugal wheels (7) are arranged on a common drive shaft (8).

## Revendications

1. Dispositif pour invalider des impressions de valeurs imprimées sur des supports d'impression, avec au moins un réservoir d'encre et avec au moins un dispositif pour appliquer de l'encre sur des impressions de valeurs reconnues comme défectueuses, caractérisé en ce que le réservoir d'encre est une cuve (3) montée dans un support (1) de façon à pouvoir se déplacer verticalement, grâce à un élément d'actionnement (6), entre une position inférieure de repos et une position supérieure de travail, que le dispositif pour appliquer de l'encre est une roue centrifugeuse (7) en rotation permanente, qui est positionnée dans le support (1) au-dessus de la cuve (3), sur un axe d'entraînement horizontal (8), et qui est couverte par un capot (9) présentant une ouverture (10), devant laquelle les supports d'impression (P) sont déplacés, en ce que cette roue centrifugeuse (7) se trouve au-dessus du niveau d'encre (5′) lorsque la cuve (3) est en position de repos, et plonge par contre dans l'encre (4) lorsque la cuve (3) est en position de travail, et en ce qu'un cache (11) mobile peut être déplacé de façon synchrone avec la cuve (3) en libérant l'ouverture (10) du capot (9) dans la position de travail mais en occultant cette ouverture (10) dans la position de repos de la cuve (3).

2. Dispositif selon la revendication 1, caractérisé en ce qu'il comporte, dans le support (1), une racle (13) mobile, coopérant avec la roue centrifugeuse (7) et présentant un profil conjugué du profil de la roue centrifugeuse, et en ce que cette racle (13) est en contact avec la roue centrifugeuse dans la position de repos de la cuve (3) et de préférence devant l'ouverture (10), vue dans la direction de rotation, mais par contre se trouve séparée de la roue centrifugeuse dans la position de travail de la cuve (3).

3. Dispositif selon la revendication 2, caractérisé en ce que la racle (13) est supportée par un support (14) fixé à la cuve (3).

4. Dispositif selon l'une des revendications 1 à 3, caractérisé en ce que la zone périphérique (7a) de la roue centrifugeuse (7), qui, dans la position de travail de la cuve (3), plonge au moins partiellement dans l'encre, est constituée d'un disque mince en forme d'anneau circulaire dont l'épaisseur est de 1 à 3 mm, et de préférence de 2 mm.

5. Dispositif selon les revendications 2 à 4, caractérisé en ce que la racle est munie d'une fente (13a) débouchant à son arête antérieure, dont la largeur s'adapte à l'épaisseur de la zone périphérique (7a) de la roue centrifugeuse (7).

6. Dispositif selon l'une des revendications 1 à 5, caractérisé en ce que le cache (11) est une plaque fixée à la cuve (3), de préférence à son fond (3b), dont la zone supérieure est située devant l'ouverture (10) du capot (9) et présente une perforation (12), qui n'est alignée avec l'ouverture (10) du capot (9) que dans la position de travail de la cuve (3), en ce que la partie de paroi (9a) du capot (9) qui présente l'ouverture (10) est inclinée et en ce que la zone supérieure du cache (11) présentant la perforation (12) lui est parallèle.

7. Dispositif selon l'une des revendications 1 à 6, caractérisé en ce que l'élément d'actionnement (6) est un cylindre actionnable par pression et contrôlé par une valve de contrôle.

8. Dispositif selon l'une des revendications 1 à 7, pour invalider des impressions de valeurs imprimées en rangées longitudinales et transversales sur des supports d'impression, les rangées longitudinales s'étendant dans la direction de déplacement des supports d'impression, caractérisé par une pluralité de supports (1) équipés chacun avec une cuve (3), un élément d'actionnement (6), une roue centrifugeuse (7), un cache (11) et éventuellement avec une racle (13), disposés côte à côte en nombre égal au nombre des rangées longitudinales d'impressions de valeurs sur le support d'impression, et caractérisé en ce que la largeur de chaque support (1) est au plus égale à la largeur d'une rangée longitudinale des impressions de valeurs et en ce que les mouvements de toutes les cuves sont pilotables individuellement en fonction des défauts d'impression présents dans une ou plusieurs rangées longitudinales.

9. Dispositif selon la revendication 8, caractérisé en ce que tous les supports (1) sont fixés sur une traverse commune (2) de manière à pouvoir être jusitifiés et que toutes les roues centrifugeuses (7) se trouvent sur un axe d'entraînement (8) commun.
